# EUROPÄISCHE PATENTSCHRIFT

(11) **EP 4 015 766 B1**
(45) Veröffentlichungstag und Bekanntmachung des Hinweises auf die Patenterteilung: **12.07.2023**
(21) Anmeldenummer: 20216136.0
(22) Anmeldetag: 21.12.2020
(51) Int. Cl.: E21B 47/26, G07C 3/00, E21B 27/00, E21B 41/00

(54) **TIEFBAUWERKZEUG UND TIEFBAUVERFAHREN**
EXCAVATION EQUIPMENT AND METHOD
OUTIL DE GÉNIE CIVIL ET PROCÉDÉ DE GÉNIE CIVIL

(43) Veröffentlichungstag der Anmeldung: 22.06.2022
(73) Patentinhaber: BAUER Spezialtiefbau GmbH, 86529 Schrobenhausen (DE)
(72) Erfinder: SCHOBER, Andreas, 86637 Wertingen (DE); SEMEL, Matthias, Dr., 85276 Pfaffenhofen der Ilm (DE)
(74) Vertreter: Wunderlich & Heim Patentanwälte Partnerschaftsgesellschaft mbB

(56) Entgegenhaltungen:
- US-A- 5 813 480
- US-A1- 2012 046 865
- US-A1- 2017 159 432
- US-A1- 2020 181 886

## Beschreibung

Die Erfindung betrifft ein Tiefbauwerkzeug zum Anbau an eine Tiefbaumaschine mit einem Trägergerät, mit mindestens einem Sensor zum Erfassen von Betriebsdaten an dem Tiefbauwerkzeug gemäß Teilmerkmalen aus dem Anspruch 1.

Die Erfindung betrifft weiterhin ein Tiefbauverfahren, bei dem eine Tiefbaumaschine mit einem daran angebauten Tiefbauwerkzeug mit mindestens einem Sensor eingesetzt wird, durch welchen Betriebsdaten im Einsatz des Tiefbauwerkzeugs erfassbar sind, gemäß Teilmerkmalen aus dem Anspruch 11.

Eine Tiefbaumaschine mit einem Trägergerät und einem Drehbohrwerkzeug als Tiefbauwerkzeug geht beispielsweise aus der EP 3 392 449 B1 hervor.

Bei einem solchen Bohrgerät wird beispielsweise in der EP 3 536 900 A1 gelehrt, dass an dem Tiefbauwerkzeug mindestens ein Sensor zur Messdatenerfassung angebracht sein kann. Im konkreten Fall ist eine Schallmesseinrichtung an dem Tiefbauwerkzeug vorgesehen.

Derartige Messeinrichtungen sind über das Bohrgestänge über eine Datenleitung oder drahtlos mit einer Steuereinrichtung verbunden, welche außerhalb des Bodens an dem Trägergerät angebracht ist. Üblicherweise befindet sich die Steuereinrichtung in oder an der sogenannten Fahrerkabine.

Weiterhin ist es bekannt, die von den Sensoren erfassten Daten zusammen mit weiteren Betriebsdaten der Tiefbaumaschine an eine zentrale Leitstelle zur Datenerfassung und Datenauswertung zu übertragen. Auf diese Weise wird es möglich, nahezu in Echtzeit den Zustand von Tiefbauarbeiten in einer Leitstelle zu erfassen und zu überwachen. Abhängig von den so erfassten Betriebsdaten können Aussagen nicht nur zum Verlauf der Bauarbeiten, sondern auch zu Einsatzart und Einsatzzeitdauer der Tiefbaumaschine und des eingesetzten Tiefbauwerkzeuges getroffen werden. Insbesondere bei eingesetzten Tiefbauwerkzeugen ist die Einsatzart und die Einsatzdauer eine wichtige Information, um etwa eine bedarfsgerechte Wartung vorzusehen. Eine Wartung kann beispielsweise einen Wechsel von Teilen, etwa Abtragszähnen oder notwendige Schmiermaßnahmen umfassen.

Aus den Druckschriften US 5 813 480 A und US 2012/046865 A1 sind stationäre Bohrgeräte bekannt, die zur Herstellung von beliebig ausgerichteten Erdbohrungen in der Öl- und Gasförderindustrie eingesetzt werden und bei denen an der jeweiligen Bohrkrone am Ende eines Bohrstrangs eine Sensorik vorgesehen ist, welche die jeweiligen Einsatzbedingungen im Bohrloch erfassen und speichern kann. Damit wird der Abtragvorgang, insbesondere auf die auftretenden Temperaturen und Drücke überwacht, die beim Einsatz auftreten. Die Messdaten können an das Bohrgerät an der Erdoberfläche übermittelt werden.

Insbesondere auf größeren Baustellen ist es üblich, dass ein häufiger Wechsel eines Tiefbauwerkzeuges erfolgt, welches dann an unterschiedlichen Tiefbaumaschinen angebaut werden kann. Dabei können auch Tiefbauwerkzeuge oder Tiefbaumaschinen von unterschiedlichen Herstellern zum Einsatz kommen, wodurch eine effiziente Datenübertragung von dem Tiefbauwerkzeug zu der Tiefbaumaschine erschwert, beeinträchtigt oder teilweise sogar unmöglich wird. Dies kann dazu führen, dass Tiefbauwerkzeuge nicht oder nicht bedarfsgerecht gewartet werden, etwa weil von einer Leitstelle bestimmte Betriebszeiten nicht erfasst wurden.

Der Erfindung liegt die **Aufgabe** zugrunde, ein Tiefbauwerkzeug und ein Tiefbauverfahren anzugeben, mit welchen eine besonders effiziente Nutzung eines Tiefbauwerkzeuges erreicht werden kann.

Die Aufgabe wird zum einen mit einem Tiefbauwerkzeug mit den Merkmalen des Anspruchs 1 und zum anderen mit einem Tiefbauverfahren mit den Merkmalen des Anspruchs 11 gelöst. Bevorzugte Ausführungsformen der Erfindung sind in den jeweils abhängigen Ansprüchen angegeben.

Das erfindungsgemäße Tiefbauwerkzeug ist dadurch gekennzeichnet,
dass das Tiefbauwerkzeug als ein einfacher Stahlbau ausgeführt ist,
nämlich als ein Bohreimer, eine Bohrschnecke, ein Verdrängungsbohrer, eine Kellystange oder als eine Kellyverlängerung ausgebildet ist, und
dass an dem Tiefbauwerkzeug eine von der Tiefbaumaschine autarke Betriebsdateneinheit zum Erfassen der Betriebsdaten angeordnet ist, welche mindestens einen Sensor und einen Datenspeicher aufweist, in welchem die erfassten Betriebsdaten an dem Tiefbauwerkzeug unabhängig von dem Trägergerät gespeichert und abrufbar sind.

Eine Grundidee der Erfindung kann darin gesehen werden, das Tiefbauwerkzeug mit einer eigenständigen Betriebsdatenerfassung und einer Betriebsdatenspeicherung zu versehen. Dabei ist nicht ausgeschlossen, dass die Daten weiterhin an ein Trägergerät und damit die Tiefbaumaschine im Betrieb übertragen werden. Jedoch blei ben unabhängig von einer solchen möglichen Datenübertragung die Betriebsdaten weiter an dem Tiefbauwerkzeug gespeichert. Dabei ist im Sinne der Erfindung unter Tiefbauwerkzeug eine zum Anbau an eine Tiefbaumaschine mit einem Trägergerät vorgesehene Komponente zu verstehen, welche im Wesentlichen als ein einfacher Stahlbau ausgeführt ist und im Wesentlichen über keine eigenen Antriebe und Steuereinrichtungen verfügt.

Durch die Speicherung der Betriebsdaten unmittelbar an einem Tiefbauwerkzeug können diese werkzeuggebunden zuverlässig erfasst werden, auch wenn das Tiefbauwerkzeug an verschiedenen Tiefbaumaschinen unterschiedlicher Hersteller oder an Tiefbaumaschinen ohne Datenübertragungs- und Datenverarbeitungseinrichtung eingesetzt wird. Zudem besteht bei den erfindungsgemäß ausgestalteten Tiefbauwerkzeugen die grundsätzliche Möglichkeit, die Betriebsdaten unmittelbar an dem Werkzeug abzufragen, so dass ein eventueller Wartungsbedarf zuverlässig und unabhängig von einer Tiefbaumaschine oder einer Leitstelle festgestellt werden kann. Die werkzeuggebundenen Daten können auch bei einer Schadensermittlung und zur Klärung der Einsatzumstände bei Garantieansprüchen eingesetzt werden.

Eine bevorzugte Ausführung der Erfindung besteht darin, dass die erfassten Betriebsdaten mit einer Zeitmarkierung versehen werden. Bei Vorliegen einer einheitlichen Zeitmarkierung können so auch die vom Werkzeug unmittelbar erfassten Daten zu einem späteren Zeitpunkt mit weiteren Betriebsdaten der Tiefbaumaschine zusammengefasst und gegebenenfalls abgeglichen werden. Die Zeitmarkierung kann die Uhrzeit und das Datum umfassen. Dies kann die Datensicherheit bei insgesamt erfassten Betriebsdaten erhöhen. So kann etwa festgestellt werden, ob die Betriebszeiten eines Tiefbauwerkzeuges mit den entsprechenden Betriebszeiten der Tiefbaumaschinen übereinstimmen, an welchen das Tiefbauwerkzeug angebaut worden ist. Dies führt zu einer grundsätzlichen Erhöhung der Datensicherheit und Datenqualität. Dabei können auch insgesamt die Betriebszeiten erfasst werden, wobei der Betrieb eines Tiefbauwerkzeuges etwa durch das Auftreten und Beenden einer Bewegung, insbesondere einer bestimmten Bewegung, insbesondere einer Drehbewegung, mittels eines entsprechenden Bewegungssensors erfasst werden kann.

Besonders vorteilhaft ist es nach einer Weiterbildung der Erfindung, dass als Betriebsdaten durch den mindestens einen Sensor eine Drehzahl, Drücke, Kräfte, Temperatur und/oder Lageänderungen erfassbar sind. Insbesondere können auch mehrere verschiedene Sensoren an einem Tiefbauwerkzeug vorgesehen sein. Eine Drehzahl kann beispielsweise über einen Beschleunigungssensor, insbesondere gyroskopische Messmittel, erfasst werden. Drücke und Kräfte können beispielsweise über entsprechende Kraftmessstreifen zuverlässig erfasst werden. Zur Messung der Temperatur können ein oder mehrere Temperatursensoren am Tiefbauwerkzeug angeordnet sein. Eine Lageänderung kann über Bewegungs- oder Beschleunigungssensoren und/oder gegebenenfalls über eine GPS-Messeinheit erfasst werden. Die Aufzählung ist nicht abschließend, so dass auch andere für ein Verfahren relevante physikalische oder chemische Daten an dem Tiefbauwerkzeug erfasst und abgespeichert werden können. Der Datenspeicher kann dabei für eine Langzeit-Datenspeicherung, etwa für mehrere Tage, Wochen oder Monate, ausgebildet sein.

Besonders bevorzugt ist es nach einer Ausführungsvariante der Erfindung, dass die Betriebsdateneinheit einen Prozessor umfasst, mit welchem die erfassten Betriebsdaten unmittelbar an dem Tiefbauwerkzeug auswertbar sind. Somit können bereits aufbereitete Daten von den Sensoren unmittelbar von dem Tiefbauwerkzeug effizient abgefragt werden. Hierzu kann ein manuelles tragbares Abfragegerät vorgesehen sein.

Besonders vorteilhaft ist es dabei, dass durch den Prozessor ein Wartungszustand ermittelbar und ein Signal hierzu abgebbar ist. So kann durch den Prozessor das Erreichen einer bestimmten Betriebszeit für eine Wartung oder auch das Überschreiten einer Grenzbelastung festgestellt werden, wodurch eine Wartung oder Reparatur des Tiefbauwerkzeuges veranlasst wird. Dies kann über eine Signaleinrichtung, vorzugsweise an dem Tiefbauwerkzeug selbst, angezeigt werden.

Gemäß einer Weiterbildung des erfindungsgemäßen Tiefbauwerkzeuges ist es zweckmäßig, dass die Betriebsdateneinheit eine autarke Energieversorgung, insbesondere einen elektrischen Akkumulator, umfasst. Der Akkumulator kann grundsätzlich auswechselbar sein. Vorzugsweise ist dieser über ein Ladekabel oder drahtlos aufladbar.

Besonders vorteilhaft ist es nach einer Ausführungsvariante, dass die Betriebsdateneinheit lösbar und/oder nachrüstbar an dem Tiefbauwerkzeug ausgebildet ist. Die Betriebsdateneinheit ist dabei bevorzugt in einem Gehäuse an dem Tiefbauwerkzeug geschützt aufgenommen. Das Gehäuse kann dabei eine Aufnahme an dem Tiefbauwerkzeug umfassen, welche mit einem lösbaren Gehäusedeckel verschlossen ist. Die Betriebsdateneinheit kann leitungsgebunden oder drahtlos mit dem mindestens einen Sensor an dem Tiefbauwerkzeug in Verbindung stehen. Dies Betriebsdateneinheit kann dabei an einer Position vorgesehen sein, welche vom eigentlichen Arbeitsbereich des Tiefbauwerkzeuges beabstandet, insbesondere rückversetzt ist.

Nach einer weiteren Ausgestaltungsform der Erfindung ist es zweckmäßig, dass die Betriebsdateneinheit eine Übertragungseinrichtung zur Datenübertragung aufweist. Die Datenübertragung kann dabei leitungsgebunden oder drahtlos erfolgen. Eine Datenübertragung kann von dem Tiefbauwerkzeug unmittelbar an das Trägergerät und insbesondere auch getrennt von dem Trägergerät direkt zu einer Empfangseinrichtung oder einem manuellen Abfragegerät erfolgen.

Das erfindungsgemäße Tiefbauwerkzeug ist als ein Bohreimer, eine Bohrschnecke, ein Verdrängungsbohrer, eine Kellystange oder als eine Kellyverlängerung ausgebildet. Derartige Bohrwerkzeuge sind in der Regel typische Stahlbauelemente, welche unmittelbar oder über ein Bohrgestänge mit einem Drehantrieb verbunden sind. Das Bohrgestänge kann dabei insbesondere ein Kellygestänge, insbesondere ein teleskopierbares Kellygestänge, oder eine Kellyverlängerung sein. Dabei stellt ein derartiges Bohrgestänge ebenfalls ein Tiefbauwerkzeug im Sinne der Erfindung dar.

Weiterhin umfasst die Erfindung auch eine Tiefbaumaschine mit einem Trägergerät, welches insbesondere einen Unterwagen mit Fahrwerk und einen darauf drehbar gelagerten Oberwagen aufweist, wobei das zuvor beschriebenen erfindungsgemäße Tiefbauwerkzeug angebaut ist. Mit einer derartigen Tiefbaumaschine, welche insbesondere ein Bohrgerät sein kann, können die zuvor beschriebenen Vorteile erzielt werden.

Das erfindungsgemäße Tiefbauverfahren, bei dem eine ein Fahrwerk aufweisende Tiefbaumaschine mit einem daran angebauten Tiefbauwerkzeug mit mindestens einem Sensor eingesetzt wird, durch welchen Betriebsdaten im Einsatz des Tiefbauwerkzeugs erfassbar sind, wobei das Tiefbauwerkzeug an verschiedene Tiefbaumaschinen anbaubar ist, ist dadurch gekennzeichnet,
dass das Tiefbauwerkzeug als ein einfacher Stahlbau ausgeführt ist, nämlich als ein Bohreimer, eine Bohrschnecke, ein Verdrängungsbohrer, eine Kellystange oder als eine Kellyverlängerung ausgebildet ist, und
wobei an dem Tiefbauwerkzeug eine von dem Trägergerät autarke Betriebsdateneinheit zur Erfassung der Betriebsdaten angeordnet ist, welche mindestens einen Sensor und einen Datenspeicher aufweist, in welchen
die erfassten Betriebsdaten an dem Tiefbauwerkzeug unabhängig von dem Trägergerät gespeichert werden. Das Tiefbauverfahren ist dabei mit dem zuvor beschriebenen Tiefbauwerkzeug oder der zuvor beschriebenen Tiefbaumaschine ausführbar. Dabei können ebenfalls die zuvor beschriebenen Vorteile erzielt werden.

Besonders zweckmäßig ist es nach einer Weiterbildung der Erfindung, dass die Betriebsdaten manipulationssicher in der Betriebsdateneinheit gespeichert werden. Der Datenspeicher in der Betriebsdateneinheit kann dabei so ausgelegt sein, dass er nicht oder zumindest nicht ohne Weiteres von der Tiefbaumaschine gelöscht oder verändert werden kann. Eine Entnahme und Löschung der Daten kann über eine Leitstelle oder einen autorisierten Bediener erfolgen.

Weiterhin besteht eine bevorzugte Verfahrensvariante darin, dass die Betriebsdaten von der Tiefbaumaschine und/oder einer zentralen Leitstelle abgefragt werden. Somit können die von dem mindestens einen Sensor erfassten Daten im Betrieb auch unmittelbar einem Bediener einer Tiefbaumaschine und/oder in einer zentralen Leistelle angezeigt werden. Hiervon unabhängig bleiben die erfassten Betriebsdaten in der Betriebsdateneinheit unmittelbar am Tiefbauwerkzeug gespeichert.

Eine weitere bevorzugte Verfahrensvariante der Erfindung besteht darin, dass von einer zentralen Leitstelle Betriebsdaten, welche von der Trägermaschine selbst erfasst werden, und die Betriebsdaten der autarken Betriebsdateneinheit an dem Tiefbauwerkzeug getrennt abgefragt werden, und dass die Betriebsdaten der Trägermaschine und die Betriebsdaten der autarken Betriebseinheit des Tiefbauwerkzeuges in der zentralen Leistelle zusammengefasst und/oder abgeglichen werden. Es kann so eine getrennte Datenerfassung einerseits von der Tiefbaumaschine und andererseits von dem Tiefbauwerkzeug erfolgen.

In einer zentralen Leitstelle können die so getrennt erfassten Daten miteinander verglichen und verifiziert werden. Dies kann zu einer erhöhten Datensicherheit und Datenqualität führen.

Die Erfindung wird nachfolgend anhand eines bevorzugten Ausführungsbeispieles weiter beschrieben, welches schematisch in der Zeichnung dargestellt ist. Die Zeichnung zeigt eine perspektivische Ansicht eines Teils eines erfindungsgemäßen Tiefbauwerkzeugs.

Ein erfindungsgemäßes Tiefbauwerkzeug 10, welches als ein Bohreimer ausgebildet ist, wird im Zusammenhang mit der Figur erläutert. Bei dem Tiefbauwerkzeug 10 ist aus Gründen der Übersichtlichkeit ein rohrförmiges Gehäuse weggelassen, welches einen Grundkörper 12 umgibt. An der Unterseite des Grundkörpers 12 ist ein Boden 14 angeordnet, welcher an seiner Unterseite eine Bodenabtragseinrichtung 30 aufweist. Über eine nicht dargestellte Öffnung im Boden kann abgetragenes Bodenmaterial in einen inneren Aufnahmeraum am Grundkörper 12 aufgenommen werden. Der Boden 14 ist um eine horizontal gerichtete Schwenkachse 15 schwenkbar gelagert. So kann der Boden 14 zum Entleeren des Bohreimers nach unten aufgeschwenkt werden.

Das Gehäuse um den Grundkörper 12 wird nach oben durch eine Deckplatte 18 abgeschlossen, auf welcher eine Verbindungseinrichtung 20 zum Verbinden mit einem Bohrgestänge angebracht ist. Die Verbindungseinrichtung 20 ist im dargestellten Ausführungsbeispiel als eine sogenannte Kellybox ausgebildet, welche ein vierkantförmiges Ende eines Bohrgestänges aufnehmen kann. Durch quer gerichtete Riegelbolzen kann so ein Bohrgestänge drehfest in der hülsenförmigen Verbindungseinrichtung 20 aufgenommen und befestigt werden.

Gemäß der Erfindung ist das Tiefbauwerkzeug 10 mit einer Druckmessanordnung 40 versehen, welche eine erste Druckmesseinrichtung 41 an einem unteren Bereich des Grundkörpers 12 und eine zweite Druckmesseinrichtung 42 an einem oberen Bereich des Grundkörpers 12 aufweist. Die untere erste Druckmesseinrichtung 41 weist einen ersten hohlen Messkörper 45a auf, welcher ringförmig aus drei röhrenförmigen Elementen aufgebaut ist. Das nach außen weisende äußere Messelement ist bogenförmig entsprechend einem Außenumfangsradius des Grundkörpers 12 ausgebildet. Insbesondere an einer Innenseite des ersten hohlen Messkörpers 45a kann eine flexible Messfläche 48 angeordnet sein, welche sich entsprechend einem Außendruck durch anstehende Stützflüssigkeit eventuell mit abgetragenem Bodenmaterial verformt und so einen Außendruck auf ein inneres Messfluid überträgt.

Der erste hohle Messkörper 45a ist dabei parallel zum horizontalen Boden 14 ausgebildet und kann über eine Aussparung im Boden 14 mit einer Außenseite oder einer Außenumgebung in Kontakt stehen. Eine entsprechende Aussparung ist auch in der Deckplatte 18 ausgebildet, wobei durch eine Innenwand 16 entlang des Grundkörpers 12 ein Kanal 17 gebildet ist, durch welchen Stützsuspension entlang des Grundkörpers 12 strömen kann.

Die obere zweite Druckmesseinrichtung 42 weist einen zweiten ringförmigen hohlen Messkörper 45b auf, welcher aus vier röhrenförmigen Elementen gebildet ist. Dabei erstreckt sich der zweite hohle Messkörper 45b ringartig um die Verbindungseinrichtung 20 an der Oberseite der Deckplatte 18. Der zweite hohle Messkörper 45b ist ebenfalls mit einer flexiblen Messfläche zum Erfassen eines äußeren Umgebungsdrucks ausgebildet, wobei der Umgebungsdruck auf ein inneres Messfluid übertragen werden kann.

Die erste Druckmesseinrichtung 41 und die zweite Druckmesseinrichtung 42 sind über eine Verbindungsleitung 44 fluidisch verbunden, welche sich axial entlang des Grundkörpers 12 erstreckt. Zum Schutz der Verbindungsleitung 44 ist die Innenwand 16 vorgesehen, welche die Verbindungsleitung 44 und auch die erste Druckmesseinrichtung 41 am Boden 14 von abgetragenem Bodenmaterial im Innenraum des Grundkörpers 12 weitgehend abgrenzt und schützt. An der Deckplatte 18 ist an der Verbindungsleitung 44 ein Sensor 50 angeschlossen, mit welcher ein Druckunterschied zwischen der ersten Druckmesseinrichtung 41 und der zweiten Druckmesseinrichtung 42 feststellbar ist. Bei dem dargestellten Ausführungsbeispiel sind die Druckmesseinrichtungen 41, 42 an einer Außenseite angeordnet. Wenn eine Erfassung des Füllgrades gewünscht ist, kann die erste Druckmesseinrichtung 41 im inneren Aufnahmeraum des Grundkörpers 12 angeordnet sein.

Der Sensor 50 kann einen herkömmlichen Drucksensor oder auch einen Strömungsmesser aufweisen, welcher eine Bewegung des Messfluides in der Druckmessanordnung 40 aufgrund unterschiedlicher Drücke an der ersten Druckmesseinrichtung 41 und der zweiten Druckmesseinrichtung 42 feststellt. Darüber hinaus können an den beiden Druckmesseinrichtungen 41, 42 auch jeweils Drucksensoren angeordnet sein, mit welchen jeweils ein Absolutdruck ermittelt werden kann. Der Sensor 50 und alle weiteren Sensoren sind mit einer erfindungsgemäßen Betriebsdateneinheit 60 und optional mit einer Steuereinheit einer nicht dargestellten Tiefbaumaschine verbunden, wobei die Steuereinheit entsprechend den ermittelten Druckwerten eine Vertikalbewegung des Tiefbauwerkzeugs 10 und/oder einen Drehantrieb zum Drehen des Tiefbauwerkzeugs 10 steuern kann.

Die Betriebsdateneinheit 60 weist ein Gehäuse 64 auf und ist über eine Leitung 62 mit dem Sensor 50 verbunden, welcher Teil der Betriebsdateneinheit 60 sein kann. Die an einer Oberseite des Tiefbauwerkzeugs 10 angebrachte Betriebsdateneinheit 60 kann weitere Sensoren umfassen, wie einen Bewegungs- und/oder Beschleunigungssensor. In der Betriebsdateneinheit können die von den Sensoren 50 erfassten Daten aufgenommen und unabhängig von der Tiefbaumaschine abgespeichert werden. Bei Bedarf können die abgespeicherten Daten unmittelbar aus der Betriebsdateneinheit 60 abgefragt werden, etwa um einen notwendigen Wartungszeitpunkt und/oder -bedarf festzustellen.

## Patentansprüche

1. Tiefbauwerkzeug zum Anbau an eine Tiefbaumaschine mit einem Trägergerät, mit mindestens einem Sensor (50) zum Erfassen von Betriebsdaten an dem Tiefbauwerkzeug (10),
wobei das Tiefbauwerkzeug (10) an verschiedene Tiefbaumaschinen anbaubar ist,
wobei das Tiefbauwerkzeug (10) als ein einfacher Stahlbau ausgeführt ist, nämlich als ein Bohreimer, eine Bohrschnecke, ein Verdrängungsbohrer, eine Kellystange oder als eine Kellyverlängerung ausgebildet ist, und
wobei an dem Tiefbauwerkzeug (10) eine von der Tiefbaumaschine autarke Betriebsdateneinheit (60) zum Erfassen der Betriebsdaten angeordnet ist, welche den mindestens einen Sensor (50) und einen Datenspeicher aufweist, in welchem die erfassten Betriebsdaten an dem Tiefbauwerkzeug (10) unabhängig von dem Trägergerät gespeichert und abrufbar sind.

2. Tiefbauwerkzeug nach Anspruch 1,
**dadurch gekennzeichnet,**
**dass** die Betriebsdateneinheit (60) eingerichtet ist, die erfassten Betriebsdaten mit einer Zeitmarkierung zu versehen, welche die Uhrzeit und das Datum umfasst.

3. Tiefbauwerkzeug nach Anspruch 1 oder 2,
**dadurch gekennzeichnet,**
**dass** als Betriebsdaten durch den mindestens einen Sensor (50) eine Drehzahl, Drücke, Kräfte, Temperatur und/oder Lageänderungen erfassbar sind.

4. Tiefbauwerkzeug nach Anspruch 1 oder 2,
**dadurch gekennzeichnet,**
**dass** als Betriebsdaten durch den mindestens einen Sensor (50) eine Lageänderung über einen Bewegungs- oder Beschleunigungssensor und/oder über eine GPS-Messeinheit erfassbar sind.

5. Tiefbauwerkzeug nach einem der Ansprüche 1 bis 4,
**dadurch gekennzeichnet,**
**dass** die Betriebsdateneinheit (60) einen Prozessor umfasst, mit welchem die erfassten Betriebsdaten unmittelbar an dem Tiefbauwerkzeug (10) auswertbar sind.

6. Tiefbauwerkzeug nach Anspruch 5,
**dadurch gekennzeichnet,**
**dass** durch den Prozessor ein Wartungszustand ermittelbar und ein Signal hierzu abgebbar ist.

7. Tiefbauwerkzeug nach einem der Ansprüche 1 bis 6,
**dadurch gekennzeichnet,**
**dass** die Betriebsdateneinheit (60) eine autarke Energieversorgung, insbesondre einen elektrischen Akkumulator, umfasst.

8. Tiefbauwerkzeug nach einem der Ansprüche 1 bis 7,
**dadurch gekennzeichnet,**
**dass** die Betriebsdateneinheit (60) lösbar und/oder nachrüstbar an dem Tiefbauwerkzeug (10) ausgebildet ist.

9. Tiefbauwerkzeug nach einem der Ansprüche 1 bis 8,
**dadurch gekennzeichnet ,**
**dass** die Betriebsdateneinheit (60) eine Übertragungseinrichtung zur Datenübertragung aufweist.

10. Tiefbaumaschine mit einem ein Fahrwerk aufweisenden Trägergerät, welches insbesondere einen Unterwagen mit dem Fahrwerk und einen darauf drehbar gelagerten Oberwagen aufweist,
**dadurch gekennzeichnet,**
**dass** ein Tiefbauwerkzeug (10) nach einem der Ansprüche 1 bis 9 angebaut ist.

11. Tiefbauverfahren, bei dem eine ein Fahrwerk aufweisende Tiefbaumaschine mit einem daran angebauten Tiefbauwerkzeug (10) mit mindestens einem Sensor (50) eingesetzt wird, durch welchen Betriebsdaten im Einsatz des Tiefbauwerkzeugs (10) erfassbar sind,
wobei das Tiefbauwerkzeug (10) an verschiedene Tiefbaumaschinen anbaubar ist,
wobei das Tiefbauwerkzeug (10) als ein einfacher Stahlbau ausgeführt ist, nämlich als ein Bohreimer, eine Bohrschnecke, ein Verdrängungsbohrer, eine Kellystange oder als eine Kellyverlängerung ausgebildet ist, und
wobei an dem Tiefbauwerkzeug (10) eine von dem Trägergerät autarke Betriebsdateneinheit (60) zur Erfassung der Betriebsdaten angeordnet ist, welche mindestens einen Sensor (50) und einen Datenspeicher aufweist, in welchen die erfassten Betriebsdaten an dem Tiefbauwerkzeug (10) unabhängig von dem Trägergerät gespeichert werden.

12. Tiefbauverfahren nach Anspruch 11,
**dadurch gekennzeichnet,**
**dass** die Betriebsdaten manipulationssicher in der Betriebsdateneinheit (60) gespeichert werden.

13. Tiefbauverfahren nach Anspruch 11 oder 12,
**dadurch gekennzeichnet,**
**dass** die Betriebsdaten von der Tiefbaumaschine und/oder einer zentralen Leitstelle abgefragt werden.

14. Tiefbauverfahren nach einem der Ansprüche 11 bis 13,
**dadurch gekennzeichnet,**
**dass** von einer zentralen Leitstelle Betriebsdaten, welche von dem Trägergerät selbst erfasst werden, und die Betriebsdaten der autarken Betriebsdateneinheit (60) an dem Tiefbauwerkzeug (10) getrennt abgefragt werden, und
**dass** die Betriebsdaten des Trägergeräts und die Betriebsdaten der autarken Betriebsdateneinheit (60) des Tiefbauwerkzeuges (10) in der zentralen Leitstelle zusammengefasst und/oder abgeglichen werden.

## Claims

1. A civil engineering tool for attachment to a civil engineering machine with a carrier, comprising at least one sensor (50) for acquiring operating data on the civil engineering tool (10),
wherein the civil engineering tool (10) can be attached to different civil engineering machines,
wherein the civil engineering tool (10) is configured as a simple steel construction, namely as a drilling bucket, an auger drill, a displacement auger, a Kelly bar or as a Kelly extension, and
wherein, arranged on the civil engineering tool (10) is an operating data unit (60) for acquiring operating data, which is autarkic of the civil engineering machine and comprises the at least one sensor (50) and a data storage device, in which the acquired operating data are stored and are retrievable on the civil engineering tool (10) independently of the carrier.

2. The civil engineering tool according to claim 1,
**characterized in that**
the operating data unit (60) is configured to provide the acquired operating data with a time marking which includes the time and the date.

3. The civil engineering tool according to claim 1 or 2,
**characterized in that**
a rotation speed, pressures, forces, temperature and/or positional changes can be acquired as operating data by the at least one sensor (50).

4. The civil engineering tool according to claim 1 or 2,
**characterized in that**
a positional change can be acquired via a movement sensor or acceleration sensor and/or via a GPS measuring unit as the operating data by the at least one sensor (50).

5. The civil engineering tool according to one of claims 1 to 4,
**characterized in that**
the operating data unit (60) comprises a processor with which the acquired operating data can be evaluated directly on the civil engineering tool (10).

6. The civil engineering tool according to claim 5,
**characterized in that**
a servicing state can be determined by the processor and a signal can be emitted regarding this.

7. The civil engineering tool according to one of claims 1 to 6,
**characterized in that**
the operating data unit (60) comprises an autarkic energy supply, in particular an electric accumulator.

8. The civil engineering tool according to one of claims 1 to 7,
**characterized in that**
the operating data unit (60) is configured to be detachable and/or able to be retrofitted to the civil engineering tool (10).

9. The civil engineering tool according to one of claims 1 to 8,
**characterized in that**
the operating data unit (60) has a transmission device for data transmission.

10. A civil engineering machine with a carrier comprising a chassis, which comprises, in particular an undercarriage with the chassis and an upper carriage mounted rotatably thereon,
**characterized in that**
a civil engineering tool (10) according to one of claims 1 to 9 is attached.

11. A civil engineering method in which a civil engineering machine comprising a chassis is used with a civil engineering tool (10) attached thereto with at least one sensor (50), by which operating data can be acquired during use of the civil engineering tool (10),
wherein the civil engineering tool (10) can be attached to different civil engineering machines,
wherein the civil engineering tool (10) is configured as a simple steel construction, namely as a drilling bucket, an auger drill, a displacement auger, a Kelly bar or as a Kelly extension, and
wherein arranged on the civil engineering tool (10) is an operating data unit (60) for acquiring operating data, which is autarkic of the carrier and which has at least one sensor (50) and a data storage device, in which the acquired operating data are stored on the civil engineering tool (10) independently of the carrier.

12. The civil engineering method according to claim 11,
**characterized in that**
the operating data are stored securely against manipulation in the operating data unit (60).

13. The civil engineering method according to claim 11 or 12,
**characterized in that**
the operating data are retrieved by the civil engineering machine and/or a central control room.

14. The civil engineering method according to one of claims 11 to 13,
**characterized in that**
operating data, which are acquired by the carrier itself, and the operating data of the autarkic operating data unit (60) on the civil engineering tool (10) are retrieved separately by a central control room, and
that the operating data of the carrier and the operating data of the autarkic operating data unit (60) of the civil engineering tool (10) are collated and/or compared in the central control room.

## Revendications

1. Engin de génie civil destiné à être installé sur une machine de génie civil, avec un appareil de support, avec au moins un capteur (50) pour détecter des données de fonctionnement sur l'outil de génie civil (10),
dans lequel l'outil de génie civil (10) peut être installé sur différentes machines de génie civil,
dans lequel l'outil de génie civil (10) est réalisé en tant qu'une structure en acier simple, à savoir est formé en tant qu'un seau de forage, une vis sans fin de forage, une mèche de refoulement, une tige Kelly ou en tant qu'un prolongement Kelly, et
dans lequel est disposée sur l'outil de génie civil (10) une unité de données de fonctionnement (60) autonome par rapport à la machine de génie civil pour détecter les données de fonctionnement, laquelle présente l'au moins un capteur (50) et une mémoire de données, dans laquelle les données de fonctionnement détectées sur l'outil de génie civil (10) sont mémorisées et peuvent être consultées indépendamment de l'appareil de support.

2. Outil de génie civil selon la revendication 1,
**caractérisé en ce**
**que** l'unité de données de fonctionnement (60) est mise au point
pour doter les données de fonctionnement détectées d'un indicateur de temps, lequel comprend l'heure et la date.

3. Outil de génie civil selon la revendication 1 ou 2,
**caractérisé en ce**
**qu'**une vitesse de rotation, des pressions, des forces, la température et/ou des variations de position peuvent être détectées en tant que données de fonctionnement par l'au moins un capteur (50).

4. Outil de génie civil selon la revendication 1 ou 2,
**caractérisé en ce**
**qu'**une variation de position peut être détectée en tant que données de fonctionnement par l'au moins un capteur (50) par l'intermédiaire d'un capteur de déplacement ou d'accélération et/ou par l'intermédiaire d'une unité de mesure GPS.

5. Outil de génie civil selon l'une quelconque des revendications 1 à 4,
**caractérisé en ce**
**que** l'unité de données de fonctionnement (60) comprend un processeur, avec lequel les données de fonctionnement détectées peuvent être évaluées directement sur l'outil de génie civil (10).

6. Outil de génie civil selon la revendication 5,
**caractérisé en ce**
**qu'**un état de maintenance peut être déterminé par le processeur et un signal peut être délivré à ce sujet.

7. Outil de génie civil selon l'une quelconque des revendications 1 à 6,
**caractérisé en ce**
**que** l'unité de données de fonctionnement (60) comprend une alimentation en énergie autonome, en particulier un accumulateur électrique.

8. Outil de génie civil selon l'une quelconque des revendications 1 à 7,
**caractérisé en ce**
**que** l'unité de données de fonctionnement (60) est formée de manière amovible et/ou de manière à pouvoir être équipée ultérieurement sur l'outil de génie civil (10).

9. Outil de génie civil selon l'une quelconque des revendications 1 à 8,
**caractérisé en ce**
**que** l'unité de données de fonctionnement (60) présente un dispositif de transmission pour la transmission de données.

10. Machine de génie civil avec un appareil de support présentant un train de roulement, lequel présente en particulier un châssis inférieur avec le train de roulement et un châssis supérieur monté sur celui-ci de manière à pouvoir tourner,
**caractérisée en ce**
**qu'**un outil de génie civil (10) selon l'une quelconque des revendications 1 à 9 est installé.

11. Procédé de génie civil, où est employée une machine de génie civil présentant un train de roulement avec un outil de génie civil (10) installé sur celle-ci avec au moins un capteur (50), par lequel des données de fonctionnement peuvent être détectées lors de l'emploi de l'outil de génie civil (10),
dans lequel l'outil de génie civil (10) peut être installé sur différentes machines de génie civil,
dans lequel l'outil de génie civil (10) est réalisé en tant qu'une structure en acier simple, à savoir est formé en tant qu'un seau de forage, une vis sans fin de forage, une mèche de refoulement, une tige Kelly ou en tant qu'un prolongement Kelly, et
dans lequel une unité de données de fonctionnement (60) autonome par rapport à l'appareil de support pour détecter les données de fonctionnement est disposée sur l'outil de génie civil (10), laquelle présente au moins un capteur (50) et une mémoire de données, dans laquelle les données de fonctionnement détectées sur l'outil de génie civil (10) sont mémorisées indépendamment de l'appareil de support.

12. Procédé de génie civil selon la revendication 11,
**caractérisé en ce**
**que** les données de fonctionnement sont mémorisées avec une sécurité de manipulation dans l'unité de données de fonctionnement (60).

13. Procédé de génie civil selon la revendication 11 ou 12,
**caractérisé en ce**
**que** les données de fonctionnement sont consultées par la machine de génie civil et/ou par un poste de commande central.

14. Procédé de génie civil selon l'une quelconque des revendications 11 à 13,
**caractérisé en ce**
**que** des données de fonctionnement, lesquelles sont détectées par l'appareil de support lui-même, et les données de fonctionnement de l'unité de données de fonctionnement (60) autonomes sur l'outil de génie civil (10) sont consultées séparément par un poste de commande central, et
**que** les données de fonctionnement de l'appareil de support et les données de fonctionnement de l'unité de données de fonctionnement (60) autonome de l'outil de génie civil (10) sont regroupées et/ou sont comparées dans le poste de commande central.
